# EUROPÄISCHE PATENTSCHRIFT

(11) **EP 3 857 068 B1**
(45) Veröffentlichungstag und Bekanntmachung des Hinweises auf die Patenterteilung: **22.05.2024**
(21) Anmeldenummer: 19783448.4
(22) Anmeldetag: 24.09.2019
(51) Int. Cl.: F04B 27/04, F04B 37/18, F04B 39/10, F04B 53/00, F04B 39/04

(54) **LABYRINTHKOLBENKOMPRESSOR**
LABYRINTH PISTON COMPRESSOR
COMPRESSEUR À PISTON LABYRINTHE

(30) Priorität: 24.09.2018 EP 18196407
(43) Veröffentlichungstag der Anmeldung: 04.08.2021
(73) Patentinhaber: Burckhardt Compression AG, 8404 Winterthur (CH)
(72) Erfinder: VOSER, Alexandre, 8352 Elsau (CH); SCHULZ, Reiner, 79807 Lottstetten (DE); BRUNNER, Sandro, 8404 Winterthur (CH)
(74) Vertreter: Hepp Wenger Ryffel AG
(86) Internationale Anmeldenummer: PCT/EP2019/075774
(87) Internationale Veröffentlichungsnummer: WO 2020/064781

(56) Entgegenhaltungen:
- CH-A5- 647 046
- DE-B- 1 083 480
- DE-B- 1 108 846
- US-A- 3 035 879

## Beschreibung

### Stand der Technik

Unter flüssigem Erdgas, auf Englisch auch als "liquefied natural gas" oder kurz als "LNG" bezeichnet, versteht man Erdgas, das auf eine Temperatur von zumindest -160 °C abgekühlt ist, und das bei diesen tiefen Temperaturen einen flüssigen Aggregatzustand einnimmt. Die Druckschrift WO 2009/112479A1 offenbart einen Kolbenkompressor zur Bereitstellung von Erdgasbrennstoff, wobei dieser Erdgasbrennstoff gewonnen wird, indem Abdampfgas, das vom flüssigen Erdgas abgegeben wird, mithilfe des Kolbenkompressors verdichtet wird. Ein solcher, an sich sehr bewährter Kolbenkompressor, erlaubt es, das Abdampfgas des flüssigen Erdgases, welches üblicherweise eine Temperatur von etwa -160 ° C bei einem Druck von üblicherweise 1 bar aufweist, auf einen vorzugsweise variablen Enddruck im Bereich zwischen 100 bar und 500 bar zu verdichten, vorzugsweise auf einen Enddruck im Bereich zwischen 210 bar und 350 bar. Ein solcher Kolbenkompressor weist den Vorteil auf, dass Erdgas in einem weiten Temperaturbereich von vorzugsweise zwischen -160 °C bis + 100 °C angesogen und anschliessend verdichtet werden kann. Ein solcher Kolbenkompressor ist beispielsweise in der Lage ein Eingangsfluid aufweisend eine Temperatur von -160 °C zu einem komprimierten Fluid aufweisend eine Temperatur von -40 °C zu verdichten. Bei dieser Anwendung liegt zwischen Eingang und Ausgang des Kolbenkompressors somit eine Temperaturdifferenz im Bereich von 120 °C an. Die DE 11 08 846 B beschreibt einen Verdichter, bei dem der als Tauchkolben ausgebildete Arbeitskolben durch einen unmittelbar an diesem befestigten Führungskolben in einer Büchse geführt ist oder bei der der als Tauchkolben bzw. Scheibenkolben ausgebildete Arbeitskolben am oberen und unteren Ende Dichtungsringe trägt, dadurch gekennzeichnet, daß im Zylinder Abführungskanäle mit Auslaßöffnungen derart angeordnet sind, daß die Abführungskanäle von der Oberkante und Unterkante des Arbeitskolbens bzw. von den Kolbenringen des Arbeitskolbens während des Hubes desselben nicht überschnitten werden. Bis heute ist es eine grosse technische Herausforderung einen kostengünstigen Kolbenkompressor, insbesondere einen Labyrinthkolbenkompressor zu bilden, der zum Verdichten eines Fluides geeignet ist, das zwischen Eingangsfluid und Ausgangsfluid eine hohe Temperaturdifferenz aufweist.

### Darstellung der Erfindung

Aufgabe der Erfindung ist es einen Kolbenkompressor auszubilden, der trotz hoher Temperaturdifferenz zwischen Eingang und Ausgang geeignet ist zum Verdichten eines Fluides, und der wirtschaftlich vorteilhaft ist.

Diese Aufgabe wird gelöst mit einem Labyrinthkolbenkompressor aufweisend die Merkmale von Anspruch 1. Die abhängigen Ansprüche 2 bis 15 betreffen weitere, vorteilhafte Ausgestaltungen.

Die Aufgabe wird insbesondere gelöst mit einem Labyrinthkolbenkompressor umfassend einen Zylinder, einen im Zylinder angeordneten Kolben sowie eine Klobenstange, wobei die Kolbenstange sich in einer Längsrichtung erstreckt und mit dem Kolben verbundene ist, und wobei der Kolben innerhalb des Zylinders in Längsrichtung hin und her beweglich ist, wobei der Zylinder einen ersten Zylinderdeckel umfasst, wobei im ersten Zylinderdeckel ein Einlassventil sowie ein Auslassventil angeordnet sind, und wobei das Einlassventil und das Auslassventil symmetrisch und geneigt verlaufend bezüglich einer in Längsrichtung entlang der Kolbenstange verlaufenden Symmetrieebene angeordnet sind.

Ein Labyrinthkolbenkompressor umfasst einen Kolben sowie einen Zylinder, wobei zumindest der Kolben und die Zylinderwand des Zylinders eine Labyrinthdichtung ausgebildet ist. Die Labyrinthdichtung ist eine berührungsfreie Dichtung. Die Dichtwirkung beruht auf der Verlängerung des Strömungsweges durch den abzudichtenden Spalt, wodurch der Strömungswiderstand wesentlich erhöht wird. Die Wegverlängerung wird durch eine Oberflächenstruktur des Kolbens und gegebenenfalls zudem auch der Zylinderwand erreicht. Vorzugsweise weist die Oberfläche des Kolbens eine Vielzahl umlaufender Vertiefungen auf, die in Längsrichtung des Kolbens gegenseitig beabstandet sind. Eine absolute Dichtheit ist mit dieser berührungsfreien Konstruktion nicht möglich. Dafür weist der Labyrinthkolbenkompressor umfassend die Labyrinthdichtung den Vorteil auf, dass die Labyrinthdichtung kontaktlos erfolgt, weil sich der Kolben und die Zylinderwand gegenseitig nicht berühren, und dass deshalb auch keine Schmierung zwischen Kolben und Zylinderwand erforderlich ist. Ein derartiger Labyrinthkolbenkompressor erlaubt ein sogenanntes ölfreies Verdichten eines Fluids, weil zum Verdichten des Fluids kein Schmiermittel, insbesondere kein Öl erforderlich ist. Der Kolben eines derartigen Labyrinthkolbenkompressors weist keine Dichtringe auf, da die Labyrinthdichtung eine Dichtung bewirkt.

Der erfindungsgemässe Labyrinthkolbenkompressor weist den Vorteil auf, dass dieser auch dann sicher betreibbar ist, wenn die Temperatur des anzusaugenden Fluids, und die Temperatur des komprimierten, auszustossenden Fluides eine grosse Temperaturdifferenz von beispielsweise 100°C bis 120°C oder noch mehr aufweisen. Der erfindungsgemässe Kolbenkompressor ist derart ausgestaltet, dass die anliegenden Temperaturdifferenzen keinen wesentlichen thermische Spannungen bzw. keinen wesentlichen Verzug an Komponenten des Kolbenkompressors zur Folge haben, beziehungsweise dass der Kolbenkompressor derart ausgestaltet ist, dass eine auf Grund der anliegenden Temperaturdifferenz bewirkte Ausdehnung von Komponenten des Kolbenkompressors derart erfolgt, dass die einzelnen Komponenten relativ zueinander auf Grund der Temperaturdifferenz kaum gegenseitig verschoben werden, was für einen Labyrinthkolbenkompressor besonders wichtig ist, da der Spalt zwischen Aussenumfangsfläche des Labyrinthkolbens und der Aussenumfangsfläche zugewandten Innenfläche des Zylinders besonders klein ist. Der erfindungsgemässe Labyrinthkolbenkompressor ist vorzugsweise unabhängig von anliegenden Temperaturdifferenzen sicher und zuverlässig betreibbar.

Der erfindungsgemässe Kolbenkompressor weist den Vorteil auf, dass das zumindest eine Einlassventil und das zumindest eine Auslassventil im Zylinderdeckel angeordnet sind, was den Vorteil ergibt, dass ein zu komprimierendes Fluid nach dem Durchströmen des Einlassventils unmittelbar in den Zylinderinnenraum einströmt, bzw. dass ein komprimiertes Fluid beim Durchströmen des Auslassventils den Zylinderinnenraum unmittelbar verlässt, sodass der Kolbenkompressor einen äusserst kleinen oder gar keinen Gastotraum bzw. Schadraum aufweist, innerhalb welchem eine Temperaturübertragung zwischen Fluid und Kolbenkompressor erfolgen könnte, sodass der Kolbenkompressor relativ wenige Kontaktflächen aufweist, die mit dem Fluid Wärme austauschen könnten. Der erfindungsgemässe Kolbenkompressor weist somit vorzugsweise, mit Ausnahme der zwingend erforderlichen Kontaktflächen des Einströmens des zu komprimieren Fluides, des Komprimierens des zu komprimieren Fluides und des Ausstossens des komprimierten Fluids, vorzugsweise vernachlässigbar kleine oder gar keine zusätzlichen Kontaktflächen und Kontaktstellen zwischen dem Kolbenkompressor und dem geförderten Fluid auf, was eine Wärmeübertragung zwischen Fluid und Kolbenkompressor begrenzt. Zudem besteht der Zylinder und/oder der Kolben des Kolbenkompressors vorteilhafterweise aus einem Metall mit einer Wärmeleitfähigkeit im Bereich zwischen 100 und 300 (W/m · K), vorzugsweise aus Aluminium oder einer Aluminiumlegierung. Die relativ hohe Wärmeleitfähigkeit hat zur Folge, dass sich während des Betriebs des Kolbenkompressors in dessen Bauteilen ein Temperaturgleichgewicht einstellt, deren Temperaturdifferenzen wesentlich kleiner sind als die Temperaturdifferenzen zwischen dem einströmenden und dem komprimierten, ausströmenden Fluid. Besonders vorteilhaft bestehen der Zylinder und der Kolben aus demselben Material.

Das Einlassventil und das Auslassventil sind im Zylinder zudem symmetrisch bezüglich einer entlang einer Mittellinie des Zylinders verlaufenden Symmetrieebene angeordnet. Dies hat zur Folge, dass sich während des Betriebs des Kolbenkompressors im Bereich der Symmetrieebene eine Mitteltemperatur einstellen wird, welche zwischen der Temperatur des einströmenden Fluids und der Temperatur das ausströmenden Fluids liegt, was maximal mögliche, im Zylinder auftretende Temperaturdifferenzen reduziert.

Nach der Erfindung weist ein beim Einlassventil bzw. Auslassventil angeordneter Flansch oder Schlauch, welche zum Zuleiten bzw. Ableiten des Fluids dienen, eine geringe Berührungsfläche bezüglich des Zylinders auf, was wiederum eine Wärmeübertragung zwischen Flansch bzw. Schlauch und dem Zylinder reduziert.

Der Kolbenkompressor umfasst ein Trägergehäuse, in welchem vorzugsweise eine Kurbelwelle und zumindest ein Kreuzkopf angeordnet ist. Der erfindungsgemässe Kolbenkompressor umfasst einen Distanzhalter, der mit dem Trägergehäuse und dem Zylinder verbunden ist, um einerseits den Zylinder in einer definierten Position bezüglich dem Trägergehäuse zu halten, und um andererseits einen allfälligen Temperaturfluss zwischen Zylinder und Trägergehäuse zu reduzieren. In einer besonders vorteilhaften Ausgestaltung ist der Distanzhalter an solchen Bereichen mit dem Zylinder verbunden, an welchen die Mitteltemperatur oder im Wesentlichen die Mitteltemperatur anliegt. Dies hat zur Folge, dass die während des Betriebs des Kolbenkompressors am Distanzhalter zwischen Zylinder und Trägergehäuse auftretenden Temperaturdifferenzen sich in Grenzen halten, wobei der Distanzhalter vorzugsweise derart angeordnet ist, dass dieser eine symmetrisch zur Symmetrieebene verlaufende Wärmeverteilung aufweist, was zur Folge hat, dass aufgrund der am Distanzhalter anliegenden Temperaturen kaum oder gar kein Verzug des Distanzhalters auftritt. Somit entsteht während des Betriebs des Kolbenkompressors insbesondere keine oder eine vernachlässigbar kleine asymmetrische Wärmeausdehnung bzw. Verformung sondern vorteilhafterweise höchstens eine symmetrisch zur Symmetrieebene erfolgende Wärmeausdehnung bzw. Verformung auf Grund der anliegenden Temperatur, wobei dieser Effekt insbesondere am Zylinder, am Kolben sowie am Distanzhalter auftritt. Daher erfährt auch die zwischen Trägergehäuse und Zylinder verlaufende Kolbenstange keine Verformung.

In einer vorteilhaften Ausgestaltung besteht der Zylinder und/oder der Kolben aus Aluminium bzw. einer Aluminiumlegierung, einem somit sehr gut wärmeleitenden Metall. Die sehr gute Wärmeleitung hat wiederum den Vorteil, dass sich während des kontinuierlichen Betriebs des Kolbenkompressors sehr schnell eine Mitteltemperatur bzw. eine mittlere Betriebstemperatur der einzelnen Komponenten des Kompressors einstellt, und dadurch Temperaturspitzen vermieden werden.

Der erfindungsgemässe Kolbenkompressor weist den Vorteil auf, dass dieser in einer bevorzugten Ausführungsform relativ wenige Teile benötigt, und dass die beweglichen Teile relativ massearm gewählt sein können. Dies ergibt zudem den Vorteil, dass der erfindungsgemässe Kolbenkompressor mit einer hohen Drehzahl von beispielsweise bis zum 1800 Umdrehungen pro Minute betrieben werden kann.

Der erfindungsgemässe Kolbenkompressor wird nachfolgend anhand von Ausführungsbeispielen im Detail erläutert.

### Kurze Beschreibung der Zeichnungen

Die zur Erläuterung der Ausführungsbeispiele verwendeten Zeichnungen zeigen:
Fig. 1 einen Längsschnitt durch einen Kolbenkompressor entlang der Schnittlinie A-A;
Fig. 2 eine Detailansicht des Kolbenkompressors gemäss Fig. 1, insbesondere des Zylinders und des Kolbens;
Fig. 3 eine Detailansicht der Anordnung des Ventils im Zylinder;
Fig. 4 eine Seitenansicht des Zylinders mit Distanzhalter;
Fig. 5 eine weitere Seitenansicht des Zylinders mit Distanzhalter;
Fig. 6 einen Längsschnitt durch den Zylinder mit Kolben entlang der Schnittlinie A-A;
Fig. 7 einen weiteren Längsschnitt durch den Zylinder mit Kolben entlang der Schnittlinie B-B;
Fig. 8 eine Seitenansicht des Kolbenkompressors;
Fig. 9 den Kolbenkompressor in einer Einsatzkonfiguration.

Grundsätzlich sind in den Zeichnungen gleiche Teile mit gleichen Bezugszeichen versehen.

### Wege zur Ausführung der Erfindung

Fig. 1 zeigt einen Längsschnitt durch einen Kolbenkompressor 1 umfassend einen Zylinder 10 sowie einen darin angeordneten Kolben 20, umfassend ein Trägergehäuse 60 mit einem darin angeordneten Kreuzkopf 63 mit Lagerteil 63a, wobei der Kreuzkopf 63 über eine Kurbelwelle 61 sowie eine Verbindungsstange 62 antreibbar ist, sowie umfassend einen Distanzhalter 40 mit Auflageabschnitt 41, wobei der Distanzhalter 40 den Zylinder 10 mit dem Trägergehäuse 60 verbindet und, wie in Figur 1 dargestellt, bei aufrecht angeordnetem Kolbenkompressor 1 den Zylinder 10 trägt. Der Kolbenkompressor 1 umfasst eine Kolbenstange 24, welche den Kreuzkopf 63 mit dem Kolben 20 verbindet und den Kolben 20 antreibt. Der Kolbenkompressor 1 weist eine Längsachse L auf, welche sich im Zentrum der Kolbenstange 24 entlang der Kolbenstange 24 erstreckt. Der Zylinder 10 umfasst einen ersten Zylinderdeckel 11, einen zweiten Zylinderdeckel 12, sowie einen dazwischen angeordneten Zylindermantel 13. Der erste Zylinderdeckel 11 umfasst eine Einlassventilaufnahmeöffnung 11a sowie eine Auslassventilaufnahmeöffnung 11b, in welchen ein Einlassventil 90 bzw. ein Auslassventil 91 angeordnet ist. Zudem ist je ein Flansch 14 mit der Öffnung 11a, 11b verbunden, wobei der Flansch 14 zum Zuführen bzw. zum Abführen eines Fluids zwischen ausserhalb des Zylinders 10 und einem Innenraum 10a des Zylinders 10 dient. Fluide können beispielsweise über einen mit dem jeweiligen Flansch 14 verbundenen Schlauch 15 zu- bzw. abgeführt werden. Der zweite Zylinderdeckel 12 umfasst ebenfalls eine Einlassventilaufnahmeöffnung 12a sowie eine Auslassventilaufnahmeöffnung 12b mit darin angeordneten Einlassventil 90 bzw. Auslassventil 91. Der zweite Zylinderdeckel 12 umfasst einen Mittelabschnitt 12h aufweisend eine Durchlassöffnung 12g, in welcher die Kolbenstange 24 in deren Verlaufsrichtung L beweglich angeordnet ist. Der Zylinder 10 bzw. der Kolben 20 ist doppeltwirkend ausgestaltet, in dem der Kolben 20 einen ersten Zylinderinnenraum 10a sowie einen zweiten Zylinderinnenraum 10b begrenzt. In einer weiteren Ausführungsform könnte auf den Zylindermantel 13 verzichtet werden, indem der erste und zweite Zylinderdeckel 11, 12 in Längsrichtung L länger ausgestaltet sind.

In Längsrichtung L ist dem Mittelabschnitt 12 h nachfolgend eine erste, eine zweite sowie eine dritte Stopfbüchsenkammer 50, 51.52 angeordnet. Der Distanzhalter 40 weist einen Distanzhalterinnenraum 40a auf, in welchem eine nur schematisch dargestellte Ölabstreifpackung 55 umfassend vorzugsweise eine Führung angeordnet ist, welche die Kolbenstange 24 umschliesst. Zudem ist an der Kolbenstange 24 ein Ölschirm 54 angeordnet. Das Trägergehäuse 60 weist eine Bohrung 60a auf, welche eine Gleitfläche für den Kreuzkopf 63 ausbildet, sodass der Kreuzkopf 63, die mit dem Kreuzkopf 63 verbundene Kolbenstange 24 sowie den mit der Kolbenstange 24 verbundenen Kolben 20 in Längsrichtung L hin und her bewegen kann. Vorzugsweise wird die Gleitfläche für den Kreuzkopf geschmiert, vorzugsweise mit Öl, wobei dieser Schmierung nicht im Detail dargestellt ist.

Der Zylinder 10 und/oder der Kolben 20, und vorzugsweise auch das Trägergehäuse 60 und der Kreuzkopf 63, bestehen aus einem Metall mit einer Wärmeleitfähigkeit im Bereich von vorzugsweise zwischen 100 und 300 (W/m · K), vorzugsweise aus Aluminium oder einer Aluminiumlegierung. Vorteilhafterweise sind der Zylinder 10 und der Kolben 20, und vorzugsweise auch das Trägergehäuse 60 und der Kreuzkopf 63, aus demselben Material gefertigt, sodass diese bezüglich Wärmeausdehnung dieselben Eigenschaften aufweisen.

Figur 2 zeigt eine Detailansicht des Kolbenkompressors 1 gemäss Figur 1, im Wesentlichen den Zylinder 10, den Kolben 20, die Flansche 14 sowie die Ein- und Auslassventile 90, 91. In einer möglichen Ausgestaltung ist der Zylinder 10 sowie der Kolben 20 einfach wirkend ausgestaltet, indem beispielsweise nur im ersten Zylinderdeckel 11 je ein Einlassventil 90 und ein Auslassventil 91 angeordnet ist. Besonders vorteilhaft ist der Zylinder 10 sowie der Kolben 20 jedoch, wie in Figur 2 dargestellt, doppeltwirkend ausgestaltet, mit einem ersten Zylinderinnenraum 10a, einem zweiten Zylinderinnenraum 10b sowie zwei Einlassventilen 90 und zwei Auslassventilen 91. Erfindungsgemäss sind somit zumindest im ersten Zylinderdeckel 11 oder im zweiten Zylinderdeckel 12 ein Einlassventil 90 sowie ein Auslassventil 91 angeordnet, und vorzugsweise wie in Figur 2 dargestellt in beiden Zylinderdeckeln 11,12 je ein Einlassventil 90 sowie ein Auslassventil 91 angeordnet. Im jeweiligen Zylinderdeckel 11, 12 ist das Einlassventil 90 und das Auslassventil 91 symmetrisch bezüglich einer in Längsrichtung L entlang der Kolbenstange 24 verlaufenden Symmetrieebene S angeordnet. Vorzugsweise sind beide Einlassventile 90 sowie beide Auslassventile 91 wie in Figur 2 dargestellt jeweils auf derselben Seite des Zylinders 10 angeordnet, das heisst wie in Figur 2 dargestellt, jeweils beide links bzw. beide rechts der Symmetrieebene S.

Der erfindungsgemässe Kolbenkompressor ist insbesondere geeignet ein Fluide zu komprimieren, dessen über das Eingangsventil 90 einströmendes Eintrittsfluid F_{E} und dessen über das Ausgangsventil 91 ausströmende Austrittsfluid F_{A} eine hohe Temperaturdifferenz von beispielsweise zwischen 100°C bis 150°C aufweisen. So kann beispielsweise das Eintrittsfluid F_{E}, beispielsweise Abdampfgas von flüssigem Erdgas, eine Temperatur von -160 °C aufweisen, und das Austrittsfluid F_{A} eine Temperatur von -40 °C aufweisen, sodass sie Temperaturdifferenz 120 °C beträgt. Die symmetrische Anordnung von Einlassventil 90 und Auslassventil 91 bezüglich der Symmetrieebene S weist den Vorteil auf, dass der Zylinder 10 sowie der Kolben 20 während des Betriebs im Bereich der Symmetrieebene S bzw. der entlang der Kolbenstange 24 verlaufenden Längsachse L eine mittlere Temperatur einnimmt, wobei die Temperatur des Zylinders 10 und des Kolbens 20 senkrecht zur Längsachse L üblicherweise zum Einlassventil 90 hin abnimmt und zum Auslassventil 91 hin zunimmt. In Verlaufsrichtung der Längsachse L weist der Zylinder 10 vorzugsweise nur geringe Temperaturdifferenzen auf. Dadurch, dass der Zylinder 10 und der Kolben 20 im Bereich der Längsachse L während des Betriebs eine mittlere Temperatur aufweisen erfährt der Zylinder 10, der Kolben 20 sowie die Kolbenstange 24 keinen oder einen vernachlässigbar geringen Verzug hervorgerufen durch in diesen Teilen anliegende Temperaturdifferenzen, beziehungsweise durch Temperaturdifferenzen verursachte Längenänderungen. In einer vorteilhaften Ausgestaltung besteht der Zylinder 10 und/oder der Kolben 20 aus einem gut wärmeleitenden Material, beispielsweise aus Aluminium, was den Vorteil ergibt, dass die während des Betriebs am Zylinder 10 und am Kolben 20 anliegenden Temperaturdifferenzen reduziert werden.

Der erfindungsgemässe Kolbenkompressor wird vorteilhafterweise bei Umgebungstemperatur betrieben. Falls mit dem erfindungsgemässen Kolbenkompressor Abdampfgas von flüssigem Erdgas komprimiert wird, so wird die Aussenfläche des Zylinders 10 mit Luft aufweisend Umgebungstemperatur erwärmt, was am Zylinder 10 anliegende Temperaturdifferenzen weiter reduziert, insbesondere dann, wenn der Zylinder 10 oder zumindest die Zylinderdeckel 11, 12 aus einem gut wärmeleitenden Material bestehen.

Bei einem Kolbenkompressor 1 wird unter einem Gasraum der Raum zwischen einer Fluidzuleitung 15 und dem Eingangsventil 90 bzw. der Raum zwischen dem Ausgangsventil 91 und einer Fluidableitung 16 verstanden. Der erfindungsgemässe Kolbenkompressor 1 weist vorteilhafterweise keinen oder einen sehr geringen Gasraum auf, indem in Fluidfliessrichtung F unmittelbar vor dem Einlassventil 90 die Fluidzuleitung 15 bzw. ein Flansch 14 angeordnet ist, über welche das Fluid von Aussen dem Zylinder 10 zuführt wird, beziehungsweise indem in Fluidfliessrichtung F unmittelbar nach dem Auslassventil 91 eine nach Aussen führende Fluidableitung 16 beziehungsweise ein Flansch 14 angeordnet ist, über welche das Fluid vom Zylinder 10 nach Aussen abgeführt wird. Somit steht das geförderte Fluid bis unmittelbar vor dem Einlassventil 90 bzw. unmittelbar nach dem Auslassventil 91 nicht mehr in direkt Wärme leitendem Kontakt mit dem Zylinder 10. Dies hat zur Folge, dass der Zylinder 10 weniger tief abgekühlt wird.

In einer weiteren vorteilhaften Ausführungsform sind zumindest eine der Komponenten Einlassventil 90, Auslassventil 91 und Flansch 14 derart ausgestaltet, dass diese einen erhöhten Wärmeleitwiderstand zum Zylinderdeckel 11, 12 aufweisen, um dem Zylinderdeckel 11,12 nur in reduziertem Masse Wärme zu entziehen, aufgrund des durch das Einlassventil 90, das Auslassventil 91 und/oder den Flansch 14 durchströmenden kühlen Fluids. Figur 3 zeigt in einer Detailansicht ein Ausführungsbeispiel zur Erhöhung des Wärmeleitwiderstandes. Das Auslassventil 91 liegt nicht vollflächig sondern nur teilflächig über die Teilflächen 91a am ersten Zylinderdeckel 11 an, was den Wärmeleitwiderstand zwischen Auslassventil 91 und erstem Zylinderdeckel 11 erhöht. Auf dieselbe Weise könnte auch das Einlassventil 90 im ersten oder zweiten Zylinderdeckel 11, 12 angeordnet sein. Eine weitere Möglichkeit zur Erhöhung des Wärmeleitwiderstandes besteht wie in Figur 3 dargestellt darin, dass auch der Flansch 14 nicht vollflächig sondern nur teilflächig über die Teilflächen 14a am ersten Zylinderdeckel 11 anliegt, was den Wärmeleitwiderstand zwischen Flansch 14 und dem ersten Zylinderdeckel 11 erhöht. Auf dieselbe Weise könnte der Flansch 14 auch im zweiten Zylinderdeckel 12 angeordnet sein. Der erfindungsgemässe Kolbenkompressor 1 wird vorteilhafterweise bei Umgebungstemperatur betrieben, sodass der Zylinder 10 während des Förderns und Komprimierens von beispielsweise Abdampfgas durch die Umgebungsluft erwärmt wird, wobei die vorhin beschriebene Erhöhung des Wärmeleitwiderstandes den Vorteil ergibt, dass der Zylinder 10 aufgrund des durchströmenden Fluides F in reduziertem Masse abgekühlt wird, sodass der Zylinder 10 während des Betriebs eine höhere Temperatur und vorzugsweise auch eine gleichmässigere Temperaturverteilung aufweist, was beispielsweise die Gefahr eines Verziehen der Komponenten des Kolbenkompressors 1 aufgrund der anliegenden Temperaturdifferenzen, insbesondere ein Verziehen des Zylinders 10, des Kolbens 20, der Kolbenstange 24 oder des Distanzhalters 40 reduziert.

In einer vorteilhaften Ausführungsform ist die Innenseite des ersten oder zweiten Zylinderdeckel 11,12 und die Aussenoberfläche des ersten oder zweiten Kolbendeckels 21, 22 derart gegenseitig angepasst ausgestaltet, dass der sogenannte Schadraum möglichst klein bleibt.

Wie in den Figuren 2 und 3 dargestellt, weisen in einer vorteilhaften Ausgestaltung zumindest einer der beiden Kolbendeckel 21,22 eine zum zugeordneten Zylinderdeckel 11,12 hin vorstehend verlaufende, insbesondere konvexe Kolbenstirnfläche 21a, 22a auf, wobei der zugeordnete Zylinderdeckel 11,12 eine entsprechend vorstehende Zylinderdeckelaussenseite 11c, 12c beziehungsweise eine bezüglich der Kolbenstirnfläche 21a, 22a entsprechend zurückweichende Zylinderdeckelinnenseite 11d, 12d aufweist. Der erste Zylinderinnenraum 10a entspricht bei der obersten Stellung des Kolbens 20 dem Schadraum, welcher, wie aus Figur 3 ersichtlich, sehr klein ist.

In einer möglichen Ausgestaltung könnte der erste Zylinderdeckel 11 und/oder der zweite Zylinderdeckel 12 eine senkrecht zur Längsachse L verlaufende Stirnfläche aufweisen, in welcher das Einlassventil 90 sowie das Auslassventil 91 angeordnet ist. Nach der Erfindung sind der erste Zylinderdeckel 11 und/oder zweite Zylinderdeckel 12 jedoch wie in Figur 2 dargestellt derart ausgestaltet, dass das Einlassventil 90 sowie das Auslassventil 91 bezüglich der Symmetrieebene S geneigt verlaufend im Zylinderdeckel 11,12 angeordnet sind. Dies ermöglicht Ventile 90, 91 mit grösserem Durchmesser zu verwenden, was deren Strömungswiderstand verkleinert.

Die Figuren 4 und 5 zeigen denselben Zylinder 10 wie in Figur 2, jedoch nicht in einem Schnitt sondern in zwei unterschiedlichen Seitenansichten. Der Zylinder 10 umfasst den ersten Zylinderdeckel 11, den Zylindermantel 13 sowie den zweiten Zylinderdeckel 12. In den Zylinderdeckeln 11, 12 sind die Flansche 14 angeordnet. Der Zylinder 10 ist über einen Distanzhalter 40 fest mit dem Trägergehäuse 60 verbunden und beabstandet bezüglich des Trägergehäuses 60 angeordnet. Der Distanzhalter 40 umfasst im dargestellten Ausführungsbeispiel zwei symmetrisch bezüglich der Symmetrieebene S angeordnete Stützarme 42, 43. und der zweite Zylinderdeckel 12 umfasst zwei Befestigungstellen 12e, 12f, welche mit je einem Stützarm 42, 43 fest verbunden sind. Jede der beiden Befestigungsstellen 12e, 12f ist in Umfangsrichtung vorzugsweise identisch ausgestaltet, und weist, wie in Figur 4 dargestellt, in Umfangsrichtung eine Breite C im Bereich von vorzugsweise zwischen 10° bis 30° auf. In Figur 4 ist noch der Verlauf der Schnittlinie B-B sowie der Verlauf der Symmetrieebene S dargestellt. In Figur 5 ist noch der Verlauf der Schnittlinie A-A sowie der Verlauf der zweiten Symmetrieebene S₂ dargestellt. Die Befestigungsstellen 12e, 12f verlaufen vorzugsweise, wie in Figur 4 mit der Befestigungsstelle 12f dargestellt, im Wesentlichen senkrecht zur Symmetrieebene S und sind symmetrisch zur Symmetrieebene S verlaufend angeordnet. Der Punkt S₃ zeigt den Schnittpunkt der Befestigungsstelle 12f mit der Symmetrieebene S. Die Befestigungsstelle 12f verläuft vorzugsweise symmetrisch bezüglich dem Punkt S₃ beziehungsweise symmetrisch bezüglich der Symmetrieebene S. Wie bereits beschrieben weist der Zylinder 10 während des Betriebes des Kolbenkompressors 1 im Bereich der Symmetrieebene S bzw. im Bereich des Punktes S₃ eine mittlere Temperatur auf, wobei auf Grund der symmetrischen Anordnung an beiden Befestigungsstellen 12e, 12f dieselbe Temperatur anliegt, beziehungsweise der Zylinder 10 dieselbe Temperatur aufweist, sodass auch der erste Stützarm 42 und der zweite Stützarm 43 an den beiden Befestigungsstellen 12e, 12f dieselbe Temperatur aufweisen. Die symmetrische Ausgestaltung des Zylinders 10 und der am Zylinder 10 befestigten Flansche 14, sowie die symmetrische Anordnung der beiden Befestigungsstellen 12e, 12f, sowie die symmetrisch ausgestalteten Stützarme 42, 43 des Distanzhalters 40 ergebenen den Vorteil, dass die Stützarme 42, 43 an den beiden Befestigungsstellen 12e, 12f dieselbe Temperatur aufweisen, sodass an den beiden Stützarmen 42, 43 kein gegenseitiger thermischer Verzug auftritt. Wie bereits beschrieben können das Eingangsfluid F_{E} und das Ausgangsfluid F_{A} einen erheblichen Temperaturunterschied aufweisen, sodass die entsprechenden Flansche 14 und auch der Zylinder 10 und allenfalls der Kolben 20 in Verlaufsrichtung C einen Temperaturunterschied aufweisen können was allenfalls zu einem Verzug des Zylinders bzw. einem Verzug von dessen Komponenten insbesondere in Verlaufsrichtung C führen könnte. Ein solcher Verzug hat jedoch keinen oder einen vernachlässigbar geringen Einfluss auf den Punkt S₃ bzw. auf die Stützarme 42, 43, sodass der Zylinder 10 durch den Distanzhalter 40 während des Betriebs des Kolbenkompressors 1 in einer definierten Lage gehalten wird. Besonders wichtig ist der Aspekt, dass auch die Kolbenstange 24 im Bereich der Symmetrieebene S durch die Durchlassöffnung 12g des zweiten Ventildeckels 12 tritt, einem Bereich des Ventildeckels 12 der ebenfalls eine mittlere Temperatur aufweist, sodass auch zwischen Durchlassöffnung 12g und Kolbenstange 24 kein oder nur ein sehr geringer thermisch bedingter Verzug auftreten sollte.

In Figur 5 ist der Distanzhalter 40 U-förmig ausgestaltet, umfassend einen ersten Stützarm 42 sowie einen zweiten Stützarm 43. Der Distanzhalter 40 könnte jedoch auch noch mehr Stützarme aufweisen, beispielsweise vier, sechs oder acht, welche mit dem zweiten Zylinderdeckel 12 verbunden sind, und welche vorzugsweise symmetrisch bezüglich der Symmetrieebene S angeordnet sind. Um eine bessere Darstellung zu ermöglichen sind in Figur 5 die zweite Stopfbüchsenkammer 51 sowie die dritte Stopfbüchsenkammer 52 nicht dargestellt.

Figur 6 zeigt im Wesentlichen den Zylinder 10 und den Kolben 20 ohne die Flansche 14 in einem Schnitt entlang der Schnittlinie A-A. Figur 7 zeigt im Wesentlichen den Zylinder 10 und den Kolben 20 ohne die Flansche 14 in einem Schnitt entlang der Schnittlinie B-B.

Der Zylinder 10 umfasst zumindest drei Teile, den ersten Zylinderdeckel 11, den zweiten Zylinderdeckel 12 sowie einen vorzugsweise rohrförmig ausgestalteten Zylindermantel 13, wobei der Zylindermantel 13 zwischen dem ersten Zylinderdeckel 11 und dem zweiten Zylinderdeckel 13 angeordnet ist.

Der Kolben 20 umfasst zumindest drei Teile, einen ersten Kolbendeckel 21, einen zweiten Kolbendeckel 22 sowie einen zwischen erstem und zweitem Kolbendeckel 21,22 angeordneten Kolbenmantel 23. Dieser Schichtaufbau von Zylinder und/oder Kolben ermöglichst eine besonders günstige Wartung, weil anlässlich der Wartung nur diejenigen Teile zu ersetzen sind, welche einen erheblichen Verschleiss aufweisen könnten, beispielsweise der Zylindermantel 13 und der Kolbenmantel 23. Vorteilhafterweise weist der Kolbenmantel 23 zumindest teilweise eine labyrinthförmige Aussenoberfläche 23a auf, sodass der Kolbenkompressor 1 als Labyrinthkolbenkompressor ausgestaltet ist. In einer weiteren vorteilhaften Ausführungsform ist, anstelle der labyrinthförmigen Aussenoberfläche 23a, am Kolbenmantel 23 zumindest ein Dichtungsring angeordnet, wobei der Kolbenmantel 23 vorzugsweise zumindest eine umlaufende Nut aufweist, in welcher der Dichtungsring angeordnet ist, sodass der Kolbenkompressor 1 als Ring gedichteter Kolbenkompressor 1 ausgestaltet ist.

Der zweite Zylinderdeckel 12 weist, vorzugsweise an dessen Aussenrand 12i angeordnete, Befestigungsstellen 12e, 12f auf, an welchen die Stützarme 42, 43 über ein nicht dargestelltes Befestigungsmittel, vorzugsweise eine Schraube, befestigt sind. Die Befestigungsstellen 12e, 12f sind vorzugsweise gegenseitig symmetrisch zur Symmetrieebene S angeordnet.

In einer vorteilhaften Ausgestaltung weist zumindest einer der beiden Kolbendeckel 21,22 eine zum zugeordneten Zylinderdeckel 11,12 hin vorstehend verlaufende, insbesondere konvexe Kolbenstirnfläche 21a, 22a auf, wobei der zugeordnete Zylinderdeckel 11,12 eine entsprechend vorstehende Zylinderdeckelaussenseite 11c, 12c beziehungsweise eine bezüglich der Kolbenstirnfläche 21a, 22a entsprechend zurückweichende Zylinderdeckelinnenseite 11d, 12d aufweist, wie dies beispielsweise in Figur 2 dargestellt ist.

Der zweite Zylinderdeckel 12 weist in dessen Zentrum eine in Längsrichtung L verlaufende Durchlassöffnung 12g auf, entlang welcher die Kolbenstange 24 verläuft, wobei vorzugsweise in Längsrichtung L nachfolgend der Durchlassöffnung 12g, ausserhalb des Zylinderdeckels 12, zumindest eine Stopfbüchsenkammer 50 angeordnet ist und vorzugsweise eine Mehrzahl von Stopfbüchsenkammern angeordnet sind.

In einer vorteilhaften Ausgestaltung des Kolbenkompressors liegt zumindest eines von Einlassventil 90, Auslassventil 91 und Flansch 14 nicht mit der gesamten möglichen Fläche am ersten oder zweiten Zylinderdeckel 11,12 an, sondern liegt nur teilflächig, das heisst mit einem Teil der möglichen Gesamtfläche, am ersten oder zweiten Zylinderdeckel 11,12 an, um den Wärmeleitwiderstand zwischen Einlassventil 90, Auslassventil 91, Flansch 14 und erstem oder zweitem Zylinderdeckel 11,12 zu erhöhen.

Figur 8 zeigt den Kolbenkompressor 1 in einer Seitenansicht. Dieser umfasst zwei Zylinder 10 mit darin angeordneten Kolben 20, wobei jeder Kolben 20 über einen Distanzhalter 40 mit dem Trägergehäuse 60 verbunden ist, und wobei jede Kolbenstange 24 von einer gemeinsamen Kurbelwelle 61 angetrieben ist. Unterhalb des Trägergehäuses 60 ist eine Ölauffangwanne 64 angeordnet. In weiteren vorteilhaften Ausführungsformen kann der Kolbenkompressor 1 auch nur einen einzigen Zylinder 10 mit Kolben 20, oder eine Mehrzahl von Zylindern 10 mit entsprechendem Kolben 20, beispielsweise zwischen drei bis zehn Zylinder 10 umfassen.

Figur 9 zeigt eine Verdichtereinheit 80 umfassend einen Kolbenkompressor 1, einen Elektromotor 81, eine Zufuhrsammelleitung 85, welche mit der Fluidzuleitung 15 verbunden ist, sowie eine Abfuhrsammelleitung 86, welche mit der Fluidableitung 16 verbunden ist. Die Fluidzuleitung 15 sowie die Fluidableitung 16 sind vorzugsweise elastisch ausgestaltet, um temperaturbedingte Ausdehnungen zu kompensieren, wobei diese Leitungen 15, 16 beispielsweise aus einem Metallgeflecht bestehen.

In einer vorteilhaften Ausgestaltung umfasst der Kolbenkompressor 1 einen Zylinder 10 sowie einen darin angeordneten Kolben 20, ein Trägergehäuse 60 mit einem im Trägergehäuse 60 gelagerten Kreuzkopf 63, einen Distanzhalter 40, welcher den Zylinder 10 mit dem Trägergehäuse 60 verbindet, sowie eine in einer Längsrichtung L verlaufende Kolbenstange 24, welche den Kreuzkopf 63 mit dem Kolben 20 verbindet, wobei der Distanzhalter 40 eine Mehrzahl von Stützarmen 42,43 umfasst, wobei die Stützarme 42,43 mit dem Zylinder 10 verbunden sind und diesen tragen. Der Zylinder 10 umfasst vorteilhafterweise eine Mehrzahl von bezüglich der Längsachse L gegenseitig symmetrisch angeordneten Befestigungsstellen 12e, 12f, an welchen die Stützarme 42, 43 befestigt sind. Der Kolbenkompressor weist eine in Längsrichtung L entlang der Kolbenstange 24 verlaufenden Symmetrieebene S auf, wobei die Befestigungsstellen 12e, 12f sowie die Stützarme 42, 43 symmetrisch bezüglich der Symmetrieebene S angeordnet sind. Vorteilhafterweise ist der Distanzhalter 40 U-förmig ausgestaltet, mit zwei in Längsrichtung L verlaufenden Stützarmen 42, 43, wobei der Zylinder 10 zwei Befestigungsstellen 12e, 12f aufweist, an welchen die Stützarme 42,43 befestigt sind. Vorteilhafterweise weist jede Befestigungsstelle 12e, 12f in Umfangsrichtung des Zylinders 10 eine Breite C im Bereich zwischen 10° und 30° aufweist. Vorteilhafterweise umfasst der Zylinder 10 ein Einlassventil 90 sowie ein Auslassventil 91, wobei das Einlassventil 90 sowie das Auslassventil 91 gegenseitig symmetrisch bezüglich der Symmetrieebene S angeordnet sind. Vorteilhafterweise umfasst der Zylinder 10 einen ersten Zylinderdeckel 11 sowie einen zweiten Zylinderdeckel 12, wobei sowohl der erste wie auch der zweite Zylinderdeckel 11,12 ein Einlassventil 90 sowie ein Auslassventil 91 umfasst, sodass der Zylinder 10 und der Kolben 20 doppeltwirkend ausgestaltet sind. Vorteilhafterweise sind eine Mehrzahl von Zylindern 10 mit darin angeordneten Kolben 20 gegenseitig beabstandet am Trägergehäuse 60 angeordnet sind und über je einen separaten Distanzhalter 40 mit dem Trägergehäuse 60 verbunden sind. Vorteilhafterweise ist jedem Kolben 20 eine Kolbenstange 24 zugeordnet, wobei das Trägergehäuse 60 als ein Monoblock ausgestaltet ist, und der Monoblock eine der Anzahl Kolbenstangen 45 entsprechende Anzahl Bohrungen aufweist, in welchen je ein Kreuzkopf 63 verschiebbar gelagert ist, wobei jeder Kolben 20 über je eine Kolbenstange 20 mit dem zugeordneten Kreuzkopf 63 verbunden ist. Vorteilhafterweise besteht der Monoblock und der Kreuzkopf 62 aus einem Metall mit einer Wärmeleitfähigkeit im Bereich zwischen 100 und 300 (W/m · K), vorzugsweise aus Aluminium oder einer Aluminiumlegierung. Vorzugsweise besteht der Zylinder 10 und/oder der Kolben 20 aus einem Metall mit einer Wärmeleitfähigkeit im Bereich zwischen 100 und 300 (W/m · K) besteht, vorzugsweise aus Aluminium oder einer Aluminiumlegierung.

Der Kolbenkompressors 1 umfassend einen Zylinder 10 sowie einen darin angeordneten Kolben 20, ein Trägergehäuse 60 mit einem im Trägergehäuse 60 gelagerten Kreuzkopf 63, einen Distanzhalter 40, welcher den Zylinder 10 mit dem Trägergehäuse 60 verbindet, sowie eine in einer Längsrichtung L verlaufende Kolbenstange 24, welche den Kreuzkopf 63 mit dem Kolben 20 verbindet, wird vorteilhafterweise derart betrieben, dass Wärmeenergie, bedingt durch eine zwischen dem Zylinder 10 und dem Trägergehäuse 60 anliegende Wärmedifferenz, über eine Mehrzahl von Stützarmen 42, 43 ausgetauscht wird. Vorteilhafterweise wird dem Zylinder 10 über ein Einlassventil 90 ein Eintrittsfluid F_{E} zugeführt, und wird das sich im Zylinder 10 befindliche Fluid über ein Auslassventil 91 als ein Austrittsfluid F_{A} aus dem Zylinder 10 ausgestossen, wobei das Einlassventils 90 und das Auslassventils 91 symmetrisch bezüglich einer entlang der Längsrichtung L der Kolbenstange 24 verlaufenden Symmetrieebene S angeordnet sind, sodass der Zylinder 10 während des Fördern des Fluides im Bereich der Symmetrieebene S auf eine mittlere Temperatur erwärmt wird, welche zwischen der Temperatur des Eintrittsfluides F_{E} und des Austrittsfluides F_{A} liegt, wobei die Stützarme 42,43 im Bereich der Symmetrieebene S über Befestigungsstellen 12e, 12f mit dem Zylinder 10 verbunden sind. Vorteilhafterweise werden die beiden Mittelpunkte S₃ zwischen den Befestigungsstellen 12e, 12f während des Förderns des Fluids im Wesentlichen auf dieselbe Temperatur temperiert. Vorteilhafterweise verläuft die Kolbenstange 45 im Bereich der Symmetrieebene S, und wird diese während des Förderns des Fluids im Wesentlichen auf dieselbe Temperatur wie die Befestigungsstellen 12e, 12f temperiert.

Der in Figur 1 dargestellte Kolbenkompressor 1 umfasst einen Zylinder 10 sowie einen darin angeordneten Kolben 20, ein Trägergehäuse 60 mit einem im Trägergehäuse 60 gelagerten Kreuzkopf 63, einen Distanzhalter 40, welcher den Zylinder 10 mit dem Trägergehäuse 60 verbindet, sowie eine in einer Längsrichtung L verlaufende Kolbenstange 24, welche den Kreuzkopf 63 mit dem Kolben 20 verbindet, wobei der Distanzhalter 40 eine Mehrzahl von in Längsrichtung L verlaufende Stützarmen 42,43 umfasst, wobei die Stützarme 42,43 zum Zylinder 10 hin je einzeln mit dem Zylinder 10 verbunden sind.

Der Zylinder 10 weist eine Mehrzahl von Befestigungsstellen 12e, 12f auf, wobei je ein Stützarm 42,43 an je einer Befestigungsstelle 12e,12f befestigt ist.

Die Befestigungsstellen 12e, 12f sind bezüglich der Längsrichtung L gegenseitig symmetrisch angeordneten.

Das Verfahren zum Betrieb eines Kolbenkompressors 1 umfasst einen Zylinder 10 sowie einen darin angeordneten Kolben 20, ein Trägergehäuse 60 mit einem im Trägergehäuse 60 gelagerten Kreuzkopf 63, einen Distanzhalter 40, welcher den Zylinder 10 mit dem Trägergehäuse 60 verbindet, sowie eine in einer Längsrichtung L verlaufende Kolbenstange 24, welche den Kreuzkopf 63 mit dem Kolben 20 verbindet, wobei der Distanzhalter 40 eine Mehrzahl von in Längsrichtung L verlaufende Stützarme 42,43 umfasst, wobei die Stützarme 42,43 zum Zylinder 10 hin je einzeln über Befestigungsstellen 12e, 12f mit dem Zylinder 10 verbunden sind, sodass Wärmeenergie, bedingt durch eine zwischen den Befestigungsstellen 12e, 12f anliegende Wärmedifferenz, nicht direkt in Umfangsrichtung zur Längsrichtung L zwischen den Befestigungsstellen 12e, 12f ausgetauscht wird, sondern über die in Längsrichtung L verlaufenden Stützarme 42, 43 ausgetauscht wird.

Beim Verfahren wird das Eintrittsfluid F_{E} vorzugsweise mit einer Temperatur im Bereich zwischen -162°C und -40°C zugeführt, und wird das Austrittsfluid F_{A} durch das Verdichten vorzugsweise um eine Temperaturdifferenz im Bereich zwischen 100°C und 150°C erwärmt.

Beim Verfahren weisen die Befestigungsstellen 12e, 12f im Bereich der Symmetrieebene S je einen Mittelpunkte S₃ auf, welche während des Förderns des Fluids im Wesentlichen auf dieselbe Temperatur temperiert werden.

Beim Verfahren ist der Distanzhalter 40 U-förmig ausgestaltet ist, mit einem Auflageabschnitt 41 sowie zwei in Längsrichtung L verlaufenden Stützarmen 42, 43, wobei über die Stützarme 42,43 und den Auflageabschnitt 41 Wärmeenergie zwischen dem Zylinder 10 und dem Trägergehäuse 60 ausgetauscht wird.

Beim Verfahren weist jede Befestigungsstelle (12e, 12f) in Umfangsrichtung des Zylinders 10 eine Breite C im Bereich zwischen 10° und 30° auf, wobei jede Befestigungsstelle 12e, 12f symmetrisch zum Mittelpunkt S₃ angeordnet ist, sodass vom jeweiligen Stützarm 42,43 entlang der Befestigungsstelle 12e, 12f Wärmeenergie in Umfangsrichtung übertragen wird.

## Patentansprüche

1. Labyrinthkolbenkompressor (1) umfassend einen Zylinder (10), einen im Zylinder (10) angeordneten Kolben (20), sowie eine Kolbenstange (24), wobei sich die Kolbenstange (24) in einer Längsrichtung (L) erstreckt und mit dem Kolben (20) verbunden ist, und wobei der Kolben (20) innerhalb des Zylinders (10) in Längsrichtung (L) hin und her beweglich ist, wobei der Zylinder (10) einen ersten Zylinderdeckel (11) umfasst, wobei im ersten Zylinderdeckel (11) ein Einlassventil (90) sowie ein Auslassventil (91) angeordnet sind, und wobei das Einlassventil (90) und das Auslassventil (91) symmetrisch bezüglich einer in Längsrichtung (L) entlang der Kolbenstange (24) verlaufenden Symmetrieebene (S) angeordnet sind, wobei das Einlassventil (90) sowie das Auslassventil (91) bezüglich der Symmetrieebene (S) geneigt verlaufend im Zylinderdeckel (11,12) angeordnet sind, **dadurch gekennzeichnet, dass** in Fluidfliessrichtung (F) eines geförderten Fluides unmittelbar vor dem Einlassventil (90) beziehungsweise in Fluidfliessrichtung (F) unmittelbar nach dem Auslassventil (91) ein nach Aussen führender Flansch (14), angeordnet ist, um das Fluid dem Zylinder (10) von aussen zuzuführen beziehungsweise um das Fluid vom Zylinder (10) nach Aussen abzuführen.

2. Labyrinthkolbenkompressor nach Anspruch 1, **dadurch gekennzeichnet, dass** der Zylinder (10) einen zweiten Zylinderdeckel (12) umfasst, dass auch im zweiten Zylinderdeckel (12) ein Einlassventil (90) sowie ein Auslassventil (91) symmetrisch bezüglich der Symmetrieebene (S) angeordnet sind und der Zylinder (10) und der Kolben (20) somit doppeltwirkend ausgestaltet sind.

3. Labyrinthkolbenkompressor nach einem der vorhergehenden Ansprüche, **dadurch gekennzeichnet, dass** der Zylinder (10) und/oder der Kolben (20) aus einem Metall mit einer Wärmeleitfähigkeit im Bereich zwischen 100 und 300 (W/m · K) besteht, vorzugsweise aus Aluminium oder einer Aluminiumlegierung.

4. Labyrinthkolbenkompressor nach einem der vorhergehenden Ansprüche, **dadurch gekennzeichnet, dass** der zweite Zylinderdeckel (12) über einen Distanzhalter (40) mit einem Trägergehäuse (60) verbunden ist und durch den Distanzhalter (40) bezüglich dem Trägergehäuse (60) beabstandet gehalten ist, und dass der Distanzhalter (40) zumindest zwei symmetrisch bezüglich der Symmetrieebene (S) angeordnete, in Längsrichtung (L) verlaufende Stützarme (42,43) umfasst, welche mit dem zweiten Zylinderdeckel (13) verbunden sind.

5. Labyrinthkolbenkompressor nach Anspruch 4, **dadurch gekennzeichnet, dass** der zweite Zylinderdeckel (12) an dessen Aussenrand (12i) angeordnete Befestigungsstellen (12e, 121) aufweist, an welchen die Stützarme (42, 43) befestigt sind, und dass die Befestigungsstellen (12e, 121) symmetrisch bezüglich der Symmetrieebene (S) angeordnet sind, vorzugsweise im Wesentlichen senkrecht zur Symmetrieebene (S).

6. Labyrinthkolbenkompressor nach Anspruch 5, **dadurch gekennzeichnet, dass** der Distanzhalter (40) U-förmig ausgestaltet ist, mit zwei in Längsrichtung (L) verlaufenden Stützarmen (42, 43), und dass der zweite Zylinderdeckel (12) zwei Befestigungsstellen (12e, 121) aufweist.

7. Labyrinthkolbenkompressor nach Anspruch 5 oder 6, **dadurch gekennzeichnet, dass** jede Befestigungsstelle (12e, 121) in Umfangsrichtung des zweiten Zylinderdeckels (13) eine Breite (C) im Bereich zwischen 10° und 30° aufweist.

8. Labyrinthkolbenkompressor nach einem der vorhergehenden Ansprüche, **dadurch gekennzeichnet, dass** der Zylinder (10) zumindest drei Teile umfasst, den ersten Zylinderdeckel (11), den zweiten Zylinderdeckel (12) sowie einen insbesondere rohrförmigen Zylindermantel (13), wobei der Zylindermantel (13) zwischen dem ersten Zylinderdeckel (11) und dem zweiten Zylinderdeckel (13) angeordnet ist.

9. Labyrinthkolbenkompressor nach einem der vorhergehenden Ansprüche, **dadurch gekennzeichnet, dass** der Kolben (20) zumindest drei Teile umfasst, einen ersten Kolbendeckel (21), einen zweiten Kolbendeckel (22) sowie einen zwischen erstem und zweitem Kolbendeckel (21,22) angeordneten Kolbenmantel (23), wobei der Kolbenmantel (23) zumindest teilweise eine labyrinthförmige Aussenoberfläche (23a) aufweist.

10. Labyrinthkolbenkompressor nach Anspruch 9, **dadurch gekennzeichnet, dass** zumindest einer der beiden Kolbendeckel (21,22) eine zum zugeordneten Zylinderdeckel (11,12) hin vorstehend verlaufende, insbesondere konvexe Kolbenstirnfläche (21a, 22a) aufweist, und dass der zugeordnete Zylinderdeckel (11,12) eine entsprechend vorstehende Zylinderdeckelaussenseite (11c, 12c) beziehungsweise eine bezüglich der Kolbenstirnfläche (21a, 22a) entsprechend zurückweichende Zylinderdeckelinnenseite (11d, 12d) aufweist.

11. Labyrinthkolbenkompressor nach einem der vorhergehenden Ansprüche, **dadurch gekennzeichnet, dass** der zweite Zylinderdeckel (12) in dessen Zentrum eine in Längsrichtung (L) verlaufende Durchlassöffnung (12g) aufweist, entlang welcher die Kolbenstange (24) verläuft, wobei in Längsrichtung (L) nachfolgend der Durchlassöffnung (12g), ausserhalb des Zylinderdeckels (12), zumindest eine Stopfbüchsenkammer (50) angeordnet ist.

12. Labyrinthkolbenkompressor nach einem der vorhergehenden Ansprüche, **dadurch gekennzeichnet, dass** zumindest eines von Einlassventil (90), Auslassventil (91) und Flansch (14) nur teilflächig am ersten oder zweiten Zylinderdeckel (11,12) anliegt, um den Wärmeleitwiderstand zwischen Einlassventil (90), Auslassventil (91), Flansch (14) und erstem oder zweitem Zylinderdeckel (11,12) zu erhöhen.

13. Labyrinthkolbenkompressor nach einem der Ansprüche 4 bis 12, **dadurch gekennzeichnet, dass** eine Mehrzahl von Zylindern (10) mit darin angeordnetem Kolben (20) auf einem gemeinsamen Trägergehäuse (60) angeordnet sind und von einer gemeinsamen, im Trägergehäuse (60) angeordneten Kurbelwelle (61) angetrieben sind.

## Claims

1. A labyrinth piston compressor (1) comprising a cylinder (10), a piston (20) arranged in the cylinder (10), and a piston rod (24), wherein the piston rod (24) extends in a longitudinal direction (L) and is connected to the piston (20), and wherein the piston (20) is reciprocally movable within the cylinder (10) in the longitudinal direction (L), wherein the cylinder (10) comprises a first cylinder cover (11), wherein an inlet valve (90) and an outlet valve (91) are arranged in the first cylinder cover (11), and wherein the inlet valve (90) and the outlet valve (91) are arranged symmetrically with respect to a plane of symmetry (S) extending in the longitudinal direction (L) along the piston rod (24), the inlet valve (90) and the outlet valve (91) being arranged in the cylinder cover (11, 12) so as to extend inclinedly with respect to the plane of symmetry (S), **characterized in that** a flange (14) leading to the outside is arranged directly upstream of the inlet valve (90) in the fluid flow direction (F) of a conveyed fluid or directly downstream of the outlet valve (91) in the fluid flow direction (F), in order to feed the fluid to the cylinder (10) from the outside or to discharge the fluid from the cylinder (10) to the outside.

2. Labyrinth piston compressor according to claim 1, **characterized in that** the cylinder (10) comprises a second cylinder cover (12), **in that** an inlet valve (90) and an outlet valve (91) are also arranged symmetrically with respect to the plane of symmetry (S) in the second cylinder cover (12), and the cylinder (10) and the piston (20) are thus designed to be double-acting.

3. Labyrinth piston compressor according to one of the preceding claims, **characterized in that** the cylinder (10) and/or the piston (20) is made of a metal with a thermal conductivity in the range between 100 and 300 (W/m - K), preferably of aluminium or an aluminium alloy.

4. Labyrinth piston compressor according to one of the preceding claims, **characterized in that** the second cylinder cover (12) is connected to a support housing (60) via a spacer (40) and is held at a distance from the support housing (60) by the spacer (40), and **in that** the spacer (40) comprises at least two support arms (42, 43) which are arranged symmetrically with respect to the plane of symmetry (S), extend in the longitudinal direction (L) and are connected to the second cylinder cover (13).

5. Labyrinth piston compressor according to claim 4, **characterized in that** the second cylinder cover (12) has attachment points (12e, 121) arranged on its outer edge (12i), to which the support arms (42, 43) are fastened, and **in that** the attachment points (12e, 121) are arranged symmetrically with respect to the plane of symmetry (S), preferably substantially perpendicular to the plane of symmetry (S).

6. Labyrinth piston compressor according to claim 5, **characterized in that** the spacer (40) is U-shaped, with two support arms (42, 43) extending in the longitudinal direction (L), and **in that** the second cylinder cover (12) has two attachment points (12e, 121) .

7. Labyrinth piston compressor according to claim 5 or 6, **characterized in that** each attachment point (12e, 121) has a width (C) in the range between 10° and 30° in the circumferential direction of the second cylinder cover (13).

8. Labyrinth piston compressor according to one of the preceding claims, **characterized in that** the cylinder (10) comprises at least three parts, the first cylinder cover (11), the second cylinder cover (12) and a particularly tubular cylinder jacket (13), the cylinder jacket (13) being arranged between the first cylinder cover (11) and the second cylinder cover (13).

9. Labyrinth piston compressor according to one of the preceding claims, **characterized in that** the piston (20) comprises at least three parts, a first piston cover (21), a second piston cover (22) and a piston jacket (23) arranged between the first and second piston covers (21, 22), the piston jacket (23) having at least partially a labyrinth-shaped outer surface (23a).

10. Labyrinth piston compressor according to claim 9, **characterized in that** at least one of the two piston covers (21, 22) has a piston end face (21a, 22a) which projects towards the associated cylinder cover (11, 12) and is in particular convex, and **in that** the associated cylinder cover (11, 12) has a correspondingly projecting cylinder cover outer side (11c, 12c) or a cylinder cover inner side (11d, 12d) which recedes correspondingly with respect to the piston end face (21a, 22a).

11. Labyrinth piston compressor according to one of the preceding claims, **characterized in that** the second cylinder cover (12) has in its center a passage opening (12g) which extends in the longitudinal direction (L) and along which the piston rod (24) extends, at least one stuffing box chamber (50) being arranged downstream of the passage opening (12g) in the longitudinal direction (L), outside the cylinder cover (12).

12. Labyrinth piston compressor according to one of the preceding claims, **characterized in that** at least one of inlet valve (90), outlet valve (91) and flange (14) is only partially in contact with the first or second cylinder cover (11, 12) in order to increase the thermal resistance between inlet valve (90), outlet valve (91), flange (14) and first or second cylinder cover (11, 12).

13. Labyrinth piston compressor according to one of claims 4 to 12, **characterized in that** a plurality of cylinders (10) with pistons (20) arranged therein are arranged on a common support housing (60) and are driven by a common crankshaft (61) arranged in the support housing (60).

## Revendications

1. Compresseur à piston labyrinthe (1) comprenant un cylindre (10), un piston (20) disposé dans le cylindre (10), ainsi qu'une tige de piston (24), la tige de piston (24) s'étendant dans une direction longitudinale (L) et étant reliée au piston (20), et le piston (20) étant mobile en va-et-vient à l'intérieur du cylindre (10) dans la direction longitudinale (L), dans lequel le cylindre (10) comprend un premier couvercle de cylindre (11), dans lequel une soupape d'admission (90) ainsi qu'une soupape d'échappement (91) sont disposées dans le premier couvercle de cylindre (11), et dans lequel la soupape d'admission (90) et la soupape d'échappement (91) sont disposées symétriquement par rapport à un plan de symétrie (S) s'étendant dans la direction longitudinale (L) le long de la tige de piston (24), la soupape d'admission (90) ainsi que la soupape d'échappement (91) étant disposées dans le couvercle de cylindre (11, 12) de manière inclinée par rapport au plan de symétrie (S), **caractérisé en ce que**, dans le sens d'écoulement (F) d'un fluide transporté, une bride (14) menant vers l'extérieur est disposée directement avant la soupape d'admission (90) ou directement après la soupape d'échappement (91) dans le sens d'écoulement (F) du fluide, afin d'amener le fluide au cylindre (10) depuis l'extérieur ou d'évacuer le fluide du cylindre (10) vers l'extérieur.

2. Compresseur à piston à labyrinthe selon la revendication 1, **caractérisé en ce que** le cylindre (10) comprend un deuxième couvercle de cylindre (12), **en ce qu'**une soupape d'admission (90) ainsi qu'une soupape d'échappement (91) sont également disposées dans le deuxième couvercle de cylindre (12) de manière symétrique par rapport au plan de symétrie (S) et **en ce que** le cylindre (10) et le piston (20) sont ainsi conçus à double effet.

3. Compresseur à piston labyrinthe selon l'une quelconque des revendications précédentes, **caractérisé en ce que** le cylindre (10) et/ou le piston (20) est constitué d'un métal ayant une conductivité thermique comprise entre 100 et 300 (W/m - K), de préférence de l'aluminium ou un alliage d'aluminium.

4. Compresseur à piston labyrinthe selon l'une des revendications précédentes, **caractérisé en ce que** le deuxième couvercle de cylindre (12) est relié à un boîtier de support (60) par l'intermédiaire de une entretoise (40) et est maintenu à distance du boîtier de support (60) par l'entretoise (40), et **en ce que** l'entretoise (40) comprend au moins deux bras de support (42, 43) disposés symétriquement par rapport au plan de symétrie (S) et s'étendant dans la direction longitudinale (L), qui sont reliés au deuxième couvercle de cylindre (13).

5. Compresseur à piston labyrinthe selon la revendication 4, **caractérisé en ce que** le deuxième couvercle de cylindre (12) présente des points de fixation (12e, 12f) disposés sur son bord extérieur (12i), sur lesquels sont fixés les bras de support (42, 43), et **en ce que** les points de fixation (12e, 12f) sont disposés symétriquement par rapport au plan de symétrie (S), de préférence essentiellement perpendiculairement au plan de symétrie (S).

6. Compresseur à piston labyrinthe selon la revendication 5, **caractérisé en ce que** l'entretoise (40) est conçue en forme de U, avec deux bras de support (42, 43) s'étendant dans la direction longitudinale (L), et **en ce que** le deuxième couvercle de cylindre (12) présente deux points de fixation (12e, 12f).

7. Compresseur à piston labyrinthe selon la revendication 5 ou 6, **caractérisé en ce que** chaque point de fixation (12e, 12f) présente une largeur (C) comprise entre 10° et 30° dans la direction circonférentielle du deuxième couvercle de cylindre (13).

8. Compresseur à piston labyrinthe selon l'une des revendications précédentes, **caractérisé en ce que** le cylindre (10) comprend au moins trois parties, le premier couvercle de cylindre (11), le deuxième couvercle de cylindre (12) ainsi qu'une enveloppe de cylindre (13) en particulier de forme tubulaire, l'enveloppe de cylindre (13) étant disposée entre le premier couvercle de cylindre (11) et le deuxième couvercle de cylindre (13).

9. Compresseur à piston à labyrinthe selon l'une des revendications précédentes, **caractérisé en ce que** le piston (20) comprend au moins trois parties, un premier couvercle de piston (21), un deuxième couvercle de piston (22) ainsi qu'une enveloppe de piston (23) disposée entre le premier et le deuxième couvercle de piston (21, 22), l'enveloppe de piston (23) présentant au moins partiellement une surface extérieure (23a) en forme de labyrinthe.

10. Compresseur à piston à labyrinthe selon la revendication 9, **caractérisé en ce qu'**au moins l'un des deux couvercles de piston (21, 22) présente une surface frontale de piston (21a, 22a), en particulier convexe, s'étendant en saillie vers le couvercle de cylindre (11, 12) associé, et **en ce que** le couvercle de cylindre (11, 12) associé présente une face extérieure de couvercle de cylindre (11c, 12c) en saillie correspondante ou une face intérieure de couvercle de cylindre (11d, 12d) en retrait correspondant par rapport à la surface frontale de piston (21a, 22a).

11. Compresseur à piston à labyrinthe selon l'une des revendications précédentes, **caractérisé en ce que** le deuxième couvercle de cylindre (12) présente en son centre une ouverture de passage (12g) s'étendant dans la direction longitudinale (L), le long de laquelle s'étend la tige de piston (24), au moins une chambre de presse-étoupe (50) étant disposée dans la direction longitudinale (L) en aval de l'ouverture de passage (12g), à l'extérieur du couvercle de cylindre (12).

12. Compresseur à piston labyrinthe selon l'une des revendications précédentes, **caractérisé en ce qu'**au moins un de la soupape d'admission (90), de la soupape d'échappement (91) et de la bride (14) n'est en contact que sur une partie de sa surface avec le premier ou le deuxième couvercle de cylindre (11, 12) afin d'augmenter la résistance à la conduction thermique entre la soupape d'admission (90), la soupape d'échappement (91), la bride (14) et le premier ou le deuxième couvercle de cylindre (11, 12).

13. Compresseur à piston labyrinthe selon l'une des revendications 4 à 12, **caractérisé en ce qu'**une pluralité de cylindres (10) avec un piston (20) disposé à l'intérieur sont disposés sur un boîtier de support commun (60) et sont entraînés par un vilebrequin commun (61) disposé dans le boîtier de support (60).
